# FASCICULE DE BREVET EUROPEEN

(11) **EP 3 848 267 B1**
(45) Date de publication et mention de la délivrance du brevet: **31.08.2022**
(21) Numéro de dépôt: 21150710.8
(22) Date de dépôt: 08.01.2021
(51) Int. Cl.: B61B 9/00, B66B 5/16

(54) **VÉHICULE AMORTI POUR LE TRANSPORT DE PASSAGERS SUR UNE VOIE DE PENTE VARIABLE ET INSTALLATION COMPRENANT LEDIT VÉHICULE**
STOSSGEDÄMPFTES FAHRZEUG FÜR DEN TRANSPORT VON PASSAGIEREN AUF EINER FAHRBAHN MIT UNTERSCHIEDLICHER NEIGUNG UND ANLAGE, DIE DIESES FAHRZEUG UMFASST
VEHICLE FITTED WITH SHOCK ABSORBERS FOR TRANSPORTING PASSENGERS ON A TRACK WITH VARIABLE SLOPE AND FACILITY COMPRISING SAID VEHICLE

(30) Priorité: 08.01.2020 FR 2000137
(43) Date de publication de la demande: 14.07.2021
(73) Titulaire: POMA, 38340 Voreppe (FR)
(72) Inventeur: Mollet, Alain, 74940 Annecy-le-Vieux (FR)
(74) Mandataire: Alatis

(56) Documents cités:
- WO-A2-2010/086591
- FR-A1- 3 012 121
- FR-A1- 3 079 223
- JP-A- H10 167 626
- JP-A- 2002 087 263

## Description

### DOMAINE TECHNIQUE DE L'INVENTION

La présente invention concerne le domaine du transport de passagers et, plus particulièrement, un véhicule équipant une installation de transport et qui est déplacé de façon guidée, par glissement ou roulement, sur une voie d'inclinaison uniforme ou variable en étant mû par un ou plusieurs câbles.

Une telle installation de transport est, par exemple une installation de funiculaire roulant sur voie ferrée, une installation équivalente roulant sur voie non ferrée avec des véhicules sur pneus, ou bien encore une installation d'ascenseur vertical ou incliné.

### ÉTAT DE LA TECHNIQUE ANTÉRIEURE

L'invention se rapporte plus précisément à l'amortissement de la cinétique du véhicule lors d'une décélération survenant, notamment, lors d'un freinage brusque dans des circonstances exceptionnelles ou en situation d'urgence, par exemple, en cas de dysfonctionnement majeur du dispositif d'entraînement du véhicule, ou bien, en cas de survitesse ou de chute du véhicule à la suite d'une rupture de l'un ou de plusieurs des câbles de traction.

Ainsi, le document FR3012121 décrit un système de freinage d'urgence pour une installation de transport comportant au moins un véhicule tracté par câble, circulant sur une voie inclinée, et pourvu de deux griffes escamotables coopérant chacune avec une crémaillère positionnée parallèlement à la voie pour constituer un frein parachute. Ce véhicule est équipé d'un ensemble embarqué comportant deux unités d'amortissement identiques dédiées, respectivement, à chacune des deux crémaillères. Ces unités sont constituées d'un corps d'amortisseur destiné à être lié au véhicule et d'un organe mobile guidé par rapport au corps d'amortisseur le long d'une trajectoire linéaire entre au moins une position d'attente et une position de fin de course d'amortissement. Les deux unités sont pilotées par un automate de sécurité commun qui les active en réponse à une détection de dépassement de la vitesse de consigne du véhicule. Les unités d'amortissement sont actives en cas d'activation du frein parachute, mais sont inutilisables en cas de freinage d'urgence sans activation du frein parachute, par exemple si le véhicule entre en butée avec un tampon située à l'extrémité inférieure de la voie, ou si le câble de traction du véhicule est brutalement décéléré.

Le document JPH10167626 décrit une variante de l'ascenseur incliné précédent dans laquelle les moyens d'amortissement sont positionnés entre une partie de châssis liée au câble et portant la cabine, et une partie de châssis portant le frein parachute et reliée à la précédente par un amortisseur. La partie de châssis portant le frein parachute est située sous la partie portant le câble, ce qui permet le cas échéant d'amortir la cabine lorsque le véhicule entre en contact avec un tampon de butée de fin de course à l'extrémité inférieure de la voie. Mais l'amortisseur reste sans effet sur une décélération brutale par arrêt du câble de traction.

Par ailleurs, les moyens d'amortissement décrits dans ce document sont destinés à des installations de transport dont les voies sont certes inclinées mais dont la pente est globalement constante.

Or, dans les installations dont les voies présentent une inclinaison variable, alors que l'assiette de la cabine doit rester horizontale sur tout le trajet, il est nécessaire de garantir aussi qu'en cas de freinage d'urgence ou d'arrêt brutal, son amortissement soit progressif, fiable et efficace, et reste dans des fourchettes de décélération prescrites réglementairement, tant pour l'accélération horizontale que pour l'accélération verticale, et ceci quelle que soit la position sur la voie.

### EXPOSÉ DE L'INVENTION

Dans ce contexte, l'invention a pour but de proposer une solution technique permettant de gérer les contraintes mécaniques et cinématiques résultant d'un tel cahier des charges.

Ainsi, l'invention vise à intégrer à une installation de transports comportant un véhicule circulant sur une voie inclinée et tracté par un ou plusieurs câbles, par exemple, une installation d'ascenseur incliné ou de funiculaire, des moyens d'absorption d'énergie permettant de décélérer progressivement la cabine dans divers cas de freinage d'urgence initiés, par exemple, en freinant le ou les câbles de traction, ou en activant un frein parachute ou bien encore, à l'arrivée du véhicule en butée contre un tampon de l'installation ou contre un obstacle rencontré sur la voie.

L'invention vise subsidiairement à permettre l'intégration de tels moyens d'absorption d'énergie à une installation dont l'inclinaison n'est pas constante. Ce but est atteint selon l'invention au moyen d'un véhicule pour le transport de personnes sur une voie inclinée d'une installation de transport par câble, ledit véhicule comprenant un chariot apte à rouler sur la voie en étant tracté par un câble de traction de l'installation de transport, un support de cabine porté par le chariot, un dispositif de freinage embarqué et un amortisseur lié au dispositif de freinage embarqué et au support de la cabine et apte à transformer de l'énergie cinétique du support de cabine en chaleur lorsque le support de cabine se déplace par rapport au dispositif de freinage embarqué suivant une trajectoire d'amortissement dans un sens d'amortissement, caractérisé en ce que le dispositif de freinage embarqué est solidaire du chariot et le véhicule comporte en outre une liaison glissière entre le support de cabine et le chariot pour guider un mouvement du support de cabine par rapport au chariot suivant la trajectoire d'amortissement.

Selon une caractéristique avantageuse, la trajectoire d'amortissement est rectiligne.

Selon un mode de réalisation préférentiel de l'invention, le chariot est muni d'au moins un train de roues pour rouler sur la voie, le ou les trains de roues définissant un plan de roulement, la trajectoire d'amortissement étant de préférence parallèle au plan de roulement.

Selon une autre caractéristique, le chariot est pourvu d'une interface de liaison au câble de traction.

Selon une variante optionnelle de réalisation, le véhicule comporte en outre une cabine et une liaison pivot entre la cabine le support de cabine.

De préférence, cette liaison pivot est montée sous le plancher de la cabine.

Selon encore d'autres caractéristiques optionnelles, le véhicule comprend un dispositif de maintien d'assiette de la cabine, comportant de préférence au moins un jeu d'un ou plusieurs galets rotatifs destinés à coopérer avec au moins un rail auxiliaire de l'installation pour assurer le guidage et la correction d'assiette de la cabine.

Selon une autre variante de réalisation, le chariot est muni d'un tampon destiné à venir, en cas d'urgence, en contact ultime avec un butoir à une extrémité inférieure de la voie.

L'amortisseur peut être de tout type permettant une dissipation d'énergie, notamment par frottement solide, déformation plastique d'un matériau, ou par des moyens électromagnétiques ou hydraulique. On préférera naturellement des moyens de dissipation d'énergie à usage multiple, pouvant, après un arrêt d'urgence ayant provoqué leur déclenchement, être réamorcés en ramenant le support de cabine en position opérationnelle. Selon un mode de réalisation particulièrement avantageux, l'amortisseur est un vérin hydraulique à longue course, ayant une course supérieure à 1m, et de préférence supérieure à 1,8 m. Naturellement, cette course pourra varier considérablement suivant les caractéristiques de l'installation, notamment en termes de vitesse et d'inclinaison, ainsi qu'en termes de prescriptions réglementaires, suivant par exemple qu'il s'agisse d'une installation d'ascenseur incliné, d'un funiculaire ou d'une installation d'attraction.

Selon d'autres variantes particulières, le dispositif de freinage embarqué sur le chariot comprend un frein parachute ou un frein de voie.

Suivant un mode de réalisation, le véhicule comporte un dispositif de verrouillage pour verrouiller l'amortisseur ou pour verrouiller le support de cabine en position par rapport au chariot tant qu'une condition de déclenchement n'est pas remplie, et pour libérer l'amortisseur ou le support de cabine lorsque la condition de déclenchement est remplie. On s'assure ainsi que l'amortisseur ne soit actif qu'en cas de besoin, et ne vienne pas perturber le fonctionnement normal de l'installation, par exemple dans des phases d'embarquement ou de débarquement, ou de déplacement en deçà des limites d'accélération prescrites.

La condition de déclenchement pourra être déterminée en fonction d'un ou plusieurs capteurs, notamment de vitesse, d'accélération verticale ou horizontale, ou d'inclinaison, ou simplement d'alerte de dysfonctionnement. La condition de déclenchement pourra être un dépassement de seuil pour un capteur, ou être une condition plus complexe, par exemple fonction de deux paramètres tels que la vitesse ou l'accélération et l'inclinaison. La condition de déclenchement pourra également être déterminée par un interverrouillage entre le dispositif de verrouillage et un mécanisme de freinage embarqué sur le véhicule, notamment un frein d'urgence, frein parachute ou frein de voie ou un limiteur de vitesse ou entre le dispositif de verrouillage et un détecteur de collision (par exemple un câble de détection tendu à l'extrémité basse du chariot). Le capteur peut également être intégré au verrou, en prévoyant qu'un effort dépassant un seuil donné sur le verrou entraîne un changement d'état du verrou, de préférence de manière réversible.

Le capteur peut également être intégré à un bouton poussoir de déclenchement ou à toute commande de déclenchement du dispositif de freinage d'urgence embarqué.

Le dispositif de verrouillage peut comporter un verrou disposé directement entre le chariot et le support de cabine. Alternativement ou de façon additionnelle, le dispositif de verrouillage peut comporter un verrou de verrouillage en position d'un organe mobile de l'amortisseur par rapport à un corps de l'amortisseur, l'un des deux éléments d'amortisseur constitués par l'organe mobile de l'amortisseur et le corps de l'amortisseur étant fixé au chariot et l'autre des deux éléments d'amortisseur étant fixé au support de cabine.

De préférence est prévu un dispositif de réamorçage de l'amortisseur apte à déplacer le support de cabine par rapport au chariot dans la direction opposée à la direction d'amortissement jusqu'à la position opérationnelle. Ce dispositif présente de préférence des moyens moteurs, qui peuvent ou non indépendants de l'amortisseur. Il peut s'agir par exemple d'un moteur électrique agissant par l'intermédiaire d'une chaîne cinématique de transmission mécanique entre le chariot et le support de cabine. Il peut également s'agir d'un dispositif agissant sur l'amortisseur lui-même. Par exemple, dans le cas où l'amortisseur comporte un vérin hydraulique, il est possible d'alimenter la chambre hydraulique du vérin avec une pompe.

Un autre objet de l'invention est une installation de transport de personnes comprenant une station inférieure, une station supérieure, une voie inclinée reliant la station inférieure et la station supérieure, au moins un câble de traction, au moins un dispositif stationnaire d'entraînement du câble de traction, et au moins un véhicule apte à rouler sur la voie inclinée et en étant tracté par le câble de traction, caractérisée en ce que le véhicule est un véhicule de transport présentant les caractéristiques décrites ci-dessus. Par station inférieure et station supérieure, on désigne ici deux stations situées à des altitudes différentes, qu'il s'agisse de stations de fin de parcours ou de stations intermédiaires.

Selon une variante de réalisation de cette installation, le véhicule de transport est équipé d'un frein parachute ou frein de voie et est apte à coopérer avec un rail de freinage stationnaire de l'installation de transport. Ce rail de freinage peut être notamment un rail présentant une surface de friction pour un frein à friction du véhicule, ou un rail à crémaillère dans lequel vient s'insérer un doigt ou un crochet escamotable de blocage, solidaire du chariot.

Selon une autre variante, une extrémité inférieure de la voie est pourvue d'un butoir apte à venir, en cas d'urgence, au contact d'un tampon porté par le chariot du véhicule de transport.

Selon encore une autre variante, la voie présente une inclinaison non constante. Le cas échéant, le véhicule peut dans cette hypothèse comporter une cabine et une liaison pivot montée sous le plancher de la cabine entre la cabine et le support de cabine et un dispositif de maintien d'assiette de la cabine, comportant de préférence au moins un jeu d'un ou plusieurs galets rotatifs destinés à coopérer avec au moins un rail auxiliaire de l'installation pour assurer le guidage et la correction d'assiette de la cabine.

De préférence, l'installation comprend au moins un rail de maintien d'assiette avec lequel coopère un dispositif de maintien d'assiette de la cabine, comportant au moins un jeu d'un ou plusieurs galets rotatifs destinés à coopérer avec le rail de maintien d'assiette de l'installation.

Selon une autre variante spécifique de l'installation, le dispositif stationnaire d'entraînement du câble comprend un système de freinage du câble.

Le véhicule de l'invention assure, à la fois, un support équilibré et stable des cabines sur la voie et une capacité d'amortissement performante, en cas de freinage ou d'arrêt brusque, qui assure une décélération progressive et optimale.

L'installation de l'invention permet d'assurer un transport de passagers sur des trajets et des trajectoires ascendantes de profils et de géométries complexes et, en particulier, sur des voies d'inclinaison uniforme ou variable telles que voies paraboliques, tout en préservant le confort des passagers et en garantissant leur sécurité en toutes circonstances.

### BRÈVE DESCRIPTION DES FIGURES

D'autres caractéristiques et avantages de l'invention ressortiront à la lecture de la description qui va suivre, en référence à la figure annexée et détaillée ci-après.
[Fig. 1] est une vue d'ensemble d'une installation de transport comprenant une voie de pente variable sur laquelle se déplace un véhicule selon l'invention.
[Fig. 2A] est une vue de côté d'un mode de réalisation d'un véhicule selon l'invention dans une position correspondant à un tronçon de pente minimale de la voie inclinée et avant amortissement.
[Fig. 2B] est une vue de côté du véhicule de la figure 2A dans la même position mais après amortissement.
[Fig. 3A] est une vue de côté d'un mode de réalisation d'un véhicule selon l'invention dans une position correspondant à un tronçon de pente maximale de la voie inclinée et avant amortissement.
[Fig. 3B] est une vue de côté du véhicule de la figure 3A dans la même position mais après amortissement.
[Fig. 4] est une vue de face du véhicule des figures 2A et 3A.
[Fig. 5] est une vue schématique d'un circuit hydraulique de commande d'amortissement du véhicule des figures précédentes, intégrant un dispositif de verrouillage hydraulique de l'amortissement du véhicule.
[Fig. 6] est une vue schématique d'un autre mode de réalisation d'un dispositif de verrouillage de l'amortissement du véhicule.
[Fig. 7] est une vue schématique d'un troisième mode de réalisation d'un dispositif de verrouillage de l'amortissement du véhicule.

Pour plus de clarté, les éléments identiques ou similaires sont repérés par des signes de référence identiques dans le texte et sur la figure.

Naturellement, les modes de mise en œuvre de l'invention, illustrés par les figures annexées et décrits ci-après, ne sont donnés qu'à titre d'exemples non limitatifs. Il est explicitement prévu que l'on puisse proposer et combiner entre eux différents modes pour en proposer d'autres.

### DESCRIPTION DÉTAILLÉE D'UN MODE DE RÉALISATION

Le véhicule 1 objet de l'invention est destiné à assurer le transport de passagers dans une installation de transport T qui est, dans ce mode de réalisation, une installation d'ascenseur d'inclinaison uniforme ou variable, mais pourrait également être un funiculaire, voire une installation d'attraction.

Dans le mode de réalisation illustré par la figure **1****,** cette installation **T** comporte ici une voie curviligne **V** de pente variable délimitant un trajet parabolique compris entre une station d'extrémité supérieure **S2** et une station d'extrémité inférieure **S1.** L'extrémité inférieure de la voie **V,** en-dessous de la station **S1,** est pourvue ici d'un butoir **B** pour assurer l'arrêt ultime et l'immobilisation du véhicule **1** en cas de rupture du câble ou de dysfonctionnement majeur de l'installation.

Dans ce mode de réalisation et comme illustré, notamment, par les figures 2A, 2B (avec une inclinaison forte) et 3A, 3B (avec une inclinaison faible), la voie **V** comprend, par exemple et de manière traditionnelle, une voie ferrée à deux rails parallèles **R1, R2,** sur laquelle circule le véhicule **1.**

Le véhicule **1** comprend, un chariot 10 apte à rouler sur la voie **V** en étant tracté par au moins un câble de traction **C1** de l'installation de transport **T,** une cabine **11** et un support **120** de la cabine **11** porté par le chariot **10.** A cet effet, le chariot **10** est pourvu d'une interface de liaison au câble de traction **C1.** Le véhicule 1 comporte, en outre, une liaison pivot **12** entre la cabine **11** et le support **120** de la cabine **11.** Cette liaison pivot **12** est montée sous le plancher de la cabine **11,** comme illustré, notamment, par les figures 2A et 3A.

Le véhicule **1** présente une structure symétrique par rapport à son plan vertical médian de sorte que les moyens décrits ci-après se trouvent de façon dupliquée, de part et d'autre du véhicule et de la voie, comme illustré par la figure 4.

Le cas échéant, le véhicule **1** comprendra plusieurs cabines attelées ou solidaires d'un support commun. Le câble **C1** est entraîné de manière traditionnelle par au moins un dispositif stationnaire d'entraînement tel qu'un moteur (non représenté).

Le véhicule **1** comprend, en outre, un dispositif de freinage embarqué **14** et un amortisseur **13** lié au dispositif de freinage embarqué et au support **120** de la cabine **11,** comme illustré, notamment, par les figures 2A et 3A. Cet amortisseur **13** est apte et destiné à transformer l'énergie cinétique du support **120** de cabine en chaleur lorsque ce support se déplace par rapport au dispositif de freinage **14** embarqué suivant une trajectoire d'amortissement dans un sens d'amortissement, orienté ici vers le bas.

L'amortisseur **13** est ici un vérin hydraulique à longue course, ayant une course supérieure à 1m et, de préférence, supérieure à 1,8 m. Les autres paramètres de cet amortisseur seront déterminés en fonction de divers paramètres et, notamment, de la masse du véhicule **1** (avec la charge de ses passagers), de son inertie et des vitesses de consigne.

L'installation de transport **T** est également équipée d'un système de freinage fixe (non représenté) qui complète le dispositif de freinage embarqué sur le véhicule **1** et qui est solidaire de son infrastructure et couplé au dispositif d'entraînement du câble **C1** de traction. Les moyens de freinage, respectivement fixe et embarqué **14,** sont, par exemple, conformes à ceux décrits et illustrés dans la demande de brevet FR3079223A1.

Ainsi, le système de freinage fixe et intégré à l'installation **T** est constitué, par exemple, de deux crémaillères parallèles (non représentées) s'étendant sur toute la longueur de la voie **V,** chacune à proximité de l'un des deux rails **R1, R2** de la voie tandis que le dispositif de freinage **14** embarqué sur le véhicule **1** est constitué d'un frein parachute (visible notamment sur les figures 2A et 3A).

Selon un aspect spécifique de l'invention, le dispositif de freinage embarqué **14** est solidaire du chariot **10** et le véhicule **1** comporte en outre une liaison glissière **12** entre le support **120** de la cabine **11** et le chariot **10** pour guider un mouvement coulissant du support **120** de cabine par rapport au chariot **10** suivant la trajectoire d'amortissement. Dans le mode de réalisation de l'invention illustré par les figures, la trajectoire d'amortissement est rectiligne et la liaison glissière **12** s'étend parallèlement à la voie **V.**

Le chariot **10** est muni d'au moins un train de roues **la, 1b** pour rouler sur la voie **V,** le ou les trains de roues définissant un plan de roulement et la trajectoire d'amortissement étant, de préférence, parallèle à ce plan de roulement.

Le véhicule de l'invention est équipé d'un dispositif de maintien d'assiette de la cabine **11.** Ce dispositif comporte, de préférence, au moins un jeu d'un ou plusieurs galets rotatifs **111**destinés à coopérer avec au moins un rail auxiliaire **C2** de l'installation pour assurer le guidage et la correction d'assiette de la cabine **11.** Ces galets **111** sont montés dans la partie basse de la structure de la cabine **11,** du côté en regard de la voie **V.**

Comme illustré par la figure 1, au fur et à mesure que la voie V s'élève, le câble de traction **C1** et le câble auxiliaire **C2** d'assiette, s'éloignent l'un de l'autre et, inversement, se rapprochent dans la partie basse de la voie **V.** Par conséquent, le jeu de galets **111** est, de préférence, pourvu d'une articulation à bascule permettant le suivi du câble **C2** le long de sa courbe.

Le chariot **10** est muni, en partie basse, d'un tampon **101** destiné à venir, en fin de course d'urgence, en contact ultime avec le butoir **B** situé à l'extrémité inférieure de la voie **V.** Dans le mode de réalisation illustré par les figures, le support **120** de cabine a ici un profil triangulaire dont le sommet est raccordé, via un axe **X,** à une potence **110** s'étendant sous le plancher de la cabine **11.** La glissière **12** est, quant à elle, constituée, par exemple, d'une rainure réalisée à la base du support **120** qui est engagée de façon coulissante dans une nervure solidaire du chariot **10.** La configuration inverse est toutefois possible sans sortir du cadre de l'invention.

En cas de freinage d'urgence (par ouverture du frein parachute **14** du chariot **10** ou d'activation du système de freinage fixe de l'installation **T)** ou d'arrêt brusque du chariot **10** sur le butoir **B,** en particulier, en cas de dysfonctionnement majeur de l'installation ou de rupture de l'un des câbles, et du fait de l'énergie cinétique du véhicule **1,** le support **120** de la cabine **11**coulisse vers le bas dans la glissière **12.** Ce coulissement est ralenti par l'amortisseur **13** qui absorbe l'énergie cinétique du véhicule **1** pour maîtriser sa décélération.

L'équilibre du véhicule **1** et, en particulier l'assiette de la cabine **11,** est conservé, même en cas de freinage ou d'arrêt d'urgence du véhicule, grâce à la maîtrise de la décélération du support **120** par l'amortisseur **13** via la glissière **12,** ce qui garantit le confort des passagers et leur sécurité.

Sur les figures 2A et 3A, le véhicule **1** est en phase de transit normal sur deux tronçons de la voie **V** d'inclinaisons différentes, respectivement de 70° et de 20° par rapport à l'horizontale. Le support **120** est en position haute sur la glissière **12** et l'amortisseur **13** est alors au repos.

Les figures 2B et 3B correspondent au même véhicule **1** circulant sur les mêmes tronçons de la voie **V** que ceux des figures 2A et 2B mais en situation de ralentissement brutal ou d'arrêt d'urgence. Dans ce cas, le support **120,** du fait de l'inertie du véhicule **1,** est entraîné vers le bas sur la glissière **12,** mais l'amortisseur **13** absorbe partiellement son énergie cinétique par dissipation de chaleur et freine alors le déplacement du support **120** et donc de la cabine **11.** L'arrêt de la cabine **11** s'effectue alors de façon progressive.

Sur la figure **5** a été illustré un circuit hydraulique **200** de contrôle de l'amortisseur hydraulique **13,** qui comporte une chambre à volume variable **201** solidaire du chariot **10** et dans laquelle coulisse un piston **202** solidaire du support **120** de la cabine **11.** La chambre à volume variable **201** est reliée à une bâche **203** par l'intermédiaire d'une soupape de commande d'amortissement **204** et d'une perte de charge **205.** De manière optionnelle, une soupape de commande de remplissage **206** permet de brancher la chambre à volume variable **201** à une pompe **207.**

Par défaut, la soupape de commande d'amortissement **204** isole la chambre à volume variable **201,** et la soupape de commande de remplissage **206,** si elle est présente, lie la soupape de commande d'amortissement à la perte de charge **205.** Un circuit de commande **208,** piloté par un accéléromètre **209** positionné sur le chariot **10,** provoque le changement d'état de la soupape de commande d'amortissement **204** en cas de dépassement d'un seuil de décélération du chariot **10.** Une commande manuelle **210** permet, à l'arrêt, d'activer la pompe **207** et la soupape de commande de remplissage **206** pour remplir la chambre à volume variable **201** et ramener le support mobile **120** de la cabine **11** dans la position opérationnelle.

On permet ainsi que l'amortisseur hydraulique **13** ne soit activé qu'en cas de nécessité. Le temps de d'activation, ne dépassant pas quelques millisecondes est suffisamment bref pour que le seuil d'accélération admissible dans la cabine **11** ne soit pas dépassé.

Le dispositif de la figure 5 ne constitue qu'une des diverses solutions envisagées pour le verrouillage du support de cabine **120** par rapport au chariot **10** en position en position opérationnelle en l'absence de décélération brutale. En variante, on peut prévoir que la soupape de commande d'amortissement **204** soit directement pilotée par la pression hydraulique dans la chambre à volume variable **201,** ou plus généralement par un signal mécanique ou hydraulique représentatif d'un dépassement d'un seuil d'effort entre la chambre à volume variable **201** et le piston **202.**

On peut prévoir d'autres types de verrouillage entre la chambre **201** et le piston **202** de l'amortisseur **13,** par exemple par l'intermédiaire d'un verrou mécanique **304** plutôt qu'hydraulique, comme illustré sur la figure 6. On peut également prévoir un verrou **404** placé directement entre le support de cabine **120** et le chariot **10,** comme illustré sur la figure **7****.** Dans tous les cas, le déclenchement du verrouillage sera piloté en fonction d'une condition de déclenchement relative au besoin d'amortissement. Cette condition de déclenchement pourra être déterminée en fonction d'un ou plusieurs capteurs, notamment de vitesse, d'accélération verticale ou horizontale, d'inclinaison, ou simplement d'alerte de dysfonctionnement, ou par des capteurs plus spécifiques, par exemple un capteur de rupture de câble ou un capteur d'obstacle. Entrent également dans le champ des capteurs envisagés, des mécanismes réalisant un interverrouillage entre le verrou **204, 304, 404** et un frein d'urgence, frein parachute ou frein de voie ou un limiteur de vitesse.

Naturellement, diverses modifications sont possibles.

Le maintien de l'assiette de la cabine **11** peut être assuré par tout moyen approprié, et notamment par des moyens passifs purement mécaniques ou des moyens actifs motorisés, commandé par un signal représentatif, par exemple, de l'horizontalité de la cabine. Une telle variante serait notamment adaptée à une implantation de l'invention dans une installation d'attraction dans laquelle l'assiette de la cabine est volontairement modifiée au cours du trajet.

## Revendications

1. Véhicule (1) pour le transport de personnes sur une voie (V) inclinée d'une installation de transport par câble, ledit véhicule comprenant un chariot (10) apte à rouler sur la voie (V) en étant tracté par au moins un câble de traction (C1) de l'installation de transport, un support de cabine (120) porté par le chariot (10), un dispositif de freinage embarqué (14), et un amortisseur (13) lié au dispositif de freinage embarqué (14) et au support de la cabine (120) et apte à transformer de l'énergie cinétique du support de cabine (120) en chaleur lorsque le support de cabine (120) se déplace par rapport au dispositif de freinage embarqué (14) à partir d'une position opérationnelle suivant une trajectoire d'amortissement dans un sens d'amortissement, **caractérisé en ce que** le dispositif de freinage embarqué (14) est solidaire du chariot (10) et le véhicule comporte en outre une liaison glissière (12) entre le support de cabine (120) et le chariot (10) pour guider un mouvement du support de cabine (120) par rapport au chariot (10) suivant la trajectoire d'amortissement.

2. Véhicule selon la revendication 1, **caractérisé en ce que** la trajectoire d'amortissement est rectiligne, et **en ce que**, de préférence, le chariot (10) est muni d'au moins un train de roues (1a, 1b) pour rouler sur la voie (V), le ou les trains de roues (1a, 1b) définissant un plan de roulement, la trajectoire d'amortissement étant de préférence parallèle au plan de roulement.

3. Véhicule selon l'une quelconque des revendications précédentes, **caractérisé en ce que** le chariot est pourvu d'une interface de liaison au câble de traction (C1).

4. Véhicule selon l'une quelconque des revendications précédentes, **caractérisé en ce que** le véhicule comporte en outre une cabine (11) et une liaison pivot (12) entre la cabine (11) et le support de cabine (120), de préférence montée sous le plancher de la cabine (11).

5. Véhicule selon la revendication 4, **caractérisé en ce qu'**il comprend un dispositif de maintien d'assiette de la cabine, comportant de préférence au moins un jeu d'un ou plusieurs galets rotatifs (111) destinés à coopérer avec au moins un rail auxiliaire (C2) de l'installation pour assurer le guidage et la correction d'assiette de la cabine (11).

6. Véhicule selon l'une des revendications précédentes, **caractérisé en ce que** ledit chariot (10) est muni d'un tampon (101) destiné à venir, en cas d'urgence, en contact ultime avec un butoir (B) à une extrémité inférieure de la voie (V).

7. Véhicule selon l'une des revendications précédentes, **caractérisé en ce que** ledit amortisseur (13) est un vérin hydraulique à longue course, ayant une course supérieure à 1m, et de préférence supérieure à 1,8 m.

8. Véhicule selon l'une des revendications précédentes, **caractérisé en ce que** le dispositif de freinage (14) embarqué sur ledit chariot (10) comprend un frein parachute ou un frein de voie.

9. Véhicule selon l'une des revendications précédentes, **caractérisé en ce qu'**il comporte un dispositif de verrouillage (204) pour verrouiller l'amortisseur (13) ou pour verrouiller le support de cabine (120) en position opérationnelle par rapport au chariot (10) tant qu'une condition de déclenchement n'est pas remplie, et pour libérer l'amortisseur (13) ou le support de cabine (120) lorsque la condition de déclenchement est remplie, le dispositif de verrouillage comportant de préférence un verrou disposé directement entre le chariot (10) et le support de cabine (120), le dispositif de verrouillage comportant de préférence un verrou (204) de verrouillage en position d'un organe mobile (202) de l'amortisseur (13) par rapport à un corps (201) de l'amortisseur (13), l'un des deux éléments d'amortisseur constitués par l'organe mobile (202) de l'amortisseur (13) et le corps (201) de l'amortisseur (13) étant fixé au chariot (10) et l'autre des deux éléments d'amortisseur (202, 201) étant fixé au support de cabine (120).

10. Véhicule selon l'une quelconque des revendications précédentes, **caractérisé en ce qu'**il comporte un dispositif de réamorçage (206, 207) de l'amortisseur (13) apte à déplacer le support de cabine (120) par rapport au chariot (10) dans la direction opposée à la direction d'amortissement jusqu'à la position opérationnelle.

11. Installation (T) de transport de personnes comprenant une station inférieure (S1), une station supérieure (S2), une voie (V) inclinée reliant la station inférieure (S1) et la station supérieure (S2), au moins un câble de traction (C1), au moins un dispositif stationnaire d'entraînement du câble de traction, et au moins un véhicule (1) apte à rouler sur la voie inclinée (V) et en étant tracté par le câble de traction, **caractérisée en ce que** le véhicule est un véhicule (1) de transport selon l'une des revendications précédentes, le dispositif stationnaire d'entraînement comprenant de préférence un système de freinage du câble de traction (C1).

12. Installation selon la revendication 11, **caractérisée en ce que** le véhicule de transport est selon la revendication 8, et le frein parachute ou frein de voie (14) est apte à coopérer avec un rail de freinage stationnaire de l'installation de transport.

13. Installation selon l'une quelconque des revendications 11 à 12, **caractérisée en ce que** le véhicule de transport est au moins suivant la revendication 6, et qu'une extrémité inférieure de la voie (V) est pourvue d'un butoir (B) apte à venir au contact du tampon (101) pour l'arrêt ultime du véhicule (1).

14. Installation selon l'une quelconque des revendications 11 à 13, **caractérisé en ce que** le véhicule est au moins suivant une des revendications 4 à 5 et la voie a une inclinaison non constante.

15. Installation selon la revendication 14, **caractérisée en ce que** le véhicule est selon la revendication 5, et l'installation comprend au moins un rail (C2) de maintien d'assiette avec lequel coopère le jeu d'un ou plusieurs galets rotatifs (111).

## Patentansprüche

1. Fahrzeug (1) für den Personentransport auf einem geneigten Gleis (V) einer Seiltransportanlage, das Fahrzeug umfassend ein Fahrwerk (10), das geeignet ist, um auf dem Gleis (V) durch mindestens ein Zugseil (C1) der Transportanlage gezogen zu fahren, einen Kabinenträger (120), der durch das Fahrwerk (10) gestützt wird, eine eingebaute Bremsvorrichtung (14) und einen Dämpfer (13), der mit der eingebauten Bremsvorrichtung (14) und mit dem Kabinenträger (120) verknüpft und geeignet ist, um kinetische Energie des Kabinenträgers (120) in Wärme umzuwandeln, wenn sich der Kabinenträger (120) relativ zu der eingebauten Bremsvorrichtung (14) aus einer Betriebsposition entlang eines Dämpfungswegs in eine Dämpfungsrichtung verschiebt, **dadurch gekennzeichnet, dass** die eingebaute Bremsvorrichtung (14) mit dem Fahrwerk (10) fest verbunden ist und das Fahrzeug ferner eine Gleitverknüpfung (12) zwischen dem Kabinenträger (120) und dem Fahrwerk (10) zum Führen einer Bewegung des Kabinenträgers (120) relativ zum Fahrwerk (10) entlang des Dämpfungsweges aufweist.

2. Fahrzeug nach Anspruch 1, **dadurch gekennzeichnet, dass** der Dämpfungsweg geradlinig ist und dass vorzugsweise das Fahrwerk (10) mit mindestens einem Radsatz (1a, 1b) zum Fahren auf dem Gleis (V) ausgestattet ist, wobei der Radsatz oder die Radsätze (1a, 1b) eine Lauffläche definieren, wobei der Dämpfungsweg vorzugsweise parallel zur Lauffläche ist.

3. Fahrzeug nach einem der vorhergehenden Ansprüche, **dadurch gekennzeichnet, dass** das Fahrwerk mit einer Schnittstelle für eine Verknüpfung mit dem Zugseil (C1) versehen ist.

4. Fahrzeug nach einem der vorhergehenden Ansprüche, **dadurch gekennzeichnet, dass** das Fahrzeug ferner eine Kabine (11) und eine Schwenkverknüpfung (12) zwischen der Kabine (11) und dem Kabinenträger (120) aufweist, die vorzugsweise unter dem Boden der Kabine (11) angebracht ist.

5. Fahrzeug nach Anspruch 4, **dadurch gekennzeichnet, dass** es eine Kabinenlagebeibehaltungsvorrichtung umfasst, die vorzugsweise mindestens ein Spiel einer oder mehrerer drehbaren Rollen (111) aufweist, die dafür bestimmt sind, mit mindestens einer Hilfsschiene (C2) der Anlage zum Gewährleisten der Führung und der Korrektur der Lage der Kabine (11) zusammenzuwirken.

6. Fahrzeug nach einem der vorhergehenden Ansprüche, **dadurch gekennzeichnet, dass** das Fahrwerk (10) mit einem Puffer (101) ausgestattet ist, der dafür bestimmt ist, im Notfall in endgültige Berührung mit einem Prellbock (B) an einem unteren Ende des Gleises (V) zu kommen.

7. Fahrzeug nach einem der vorhergehenden Ansprüche, **dadurch gekennzeichnet, dass** der Dämpfer (13) ein langhubiger Hydraulikzylinder ist, der einen Hub über 1 m und vorzugsweise über 1,8 m besitzt.

8. Fahrzeug nach einem der vorhergehenden Ansprüche, **dadurch gekennzeichnet, dass** die Bremsvorrichtung (14), die ins Fahrwerk (10) eingebaut ist, eine Fangbremse oder eine Gleisbremse umfasst.

9. Fahrzeug nach einem der vorhergehenden Ansprüche, **dadurch gekennzeichnet, dass** es eine Sperrvorrichtung (204) zum Sperren des Dämpfers (13) oder zum Sperren des Kabinenträgers (120) in der Betriebsposition relativ zum Fahrwerk (10), solange eine Auslösebedingung nicht erfüllt ist, und zum Freigeben des Dämpfers (13) oder des Kabinenträgers (120) aufweist, wenn die Auslösebedingung erfüllt ist, wobei die Sperreinrichtung vorzugsweise einen Sperrschieber aufweist, der direkt zwischen dem Fahrwerk (10) und dem Kabinenträger (120) angeordnet ist, die Sperrvorrichtung vorzugsweise einen Sperrschieber (204) zum Inpositionsperren eines bewegbaren Teils (202) des Dämpfers (13) relativ zu einem Körper (201) des Dämpfers (13) aufweist, das eine der zwei Dämpferelemente, die aus dem bewegbaren Teil (202) des Dämpfers (13) und dem Körper (201) des Dämpfers (13) bestehen, an dem Fahrwerk (10) befestigt ist, und das andere der zwei Dämpferelemente (202, 201) an dem Kabinenträger (120) befestigt ist.

10. Fahrzeug nach einem der vorhergehenden Ansprüche, **dadurch gekennzeichnet, dass** es eine Nachimpulsvorrichtung (206, 207) des Dämpfers (13) aufweist, die geeignet ist, um den Kabinenträger (120) relativ zu dem Fahrwerk (10) in die zu der Dämpfungsrichtung entgegengesetzte Richtung bis zu der Betriebsposition zu verschieben.

11. Personentransportanlage (T), umfassend eine untere Station (S1), eine obere Station (S2), ein geneigtes Gleis (V), das die untere Station (S1) und die obere Station (S2) verbindet, mindestens ein Zugseil (C1), mindestens eine ortsfeste Zugseilantriebsvorrichtung und mindestens ein Fahrzeug (1), das geeignet ist, um auf dem geneigten Gleis (V) zu fahren, und durch das Zugseil gezogen wird, **dadurch gekennzeichnet, dass** das Fahrzeug ein Transportfahrzeug (1) nach einem der vorhergehenden Ansprüche ist, die ortsfeste Antriebsvorrichtung umfassend vorzugsweise ein Zugseilbremssystem (C1).

12. Anlage nach Anspruch 11, **dadurch gekennzeichnet, dass** das Transportfahrzeug nach Anspruch 8 ist und die Fangbremse oder die Gleisbremse (14) geeignet ist, um mit einer ortsfesten Bremsschiene der Transportanlage zusammenzuwirken.

13. Anlage nach einem der Ansprüche 11 bis 12, **dadurch gekennzeichnet, dass** das Transportfahrzeug mindestens nach Anspruch 6 ist und dass ein unteres Ende des Gleises (V) mit einem Prellbock (B) versehen ist, der geeignet ist, um mit dem Puffer (101) für den endgültigen Stillstand des Fahrzeugs (1) in Berührung zu kommen.

14. Anlage nach einem der Ansprüche 11 bis 13, **dadurch gekennzeichnet, dass** das Fahrzeug mindestens nach einem der Ansprüche 4 bis 5 ist und das Gleis eine nicht konstante Neigung besitzt.

15. Anlage nach Anspruch 14, **dadurch gekennzeichnet, dass** das Fahrzeug nach Anspruch 5 ist und die Anlage mindestens eine Lagebeibehaltungsschiene (C2) umfasst, mit der das Spiel einer oder mehrerer drehbaren Rollen (111) zusammenwirkt.

## Claims

1. Vehicle (1) for transporting people on a sloping track (V) of a cable transport facility, said vehicle comprising a carriage (10) suitable for traveling on the track (V) while being pulled by at least one pull cable (C1) of the transport facility, a cabin support (120) carried by the carriage (10), an on-board braking device (14), and a shock absorber (13) connected to the on-board braking device (14) and to the cabin support (120) and suitable for converting kinetic energy of the cabin support (120) into heat when the cabin support (120) moves relative to the on-board braking device (14) from an operational position along a shock absorption path in a shock absorption direction, **characterized in that** the on-board braking device (14) is rigidly connected to the carriage (10) and the vehicle further includes a sliding connection (12) between the cabin support (120) and the carriage (10) to guide a movement of the cabin support (120) relative to the carriage (10) along the shock absorption path.

2. Vehicle according to claim 1, **characterized in that** the shock absorption path is rectilinear, and **in that** the carriage (10) is preferably provided with at least one set (1a, 1b) of wheels for traveling on the track (V), the set(s) (1a, 1b) of wheels defining a traveling plane, the shock absorption path preferably being parallel to the traveling plane.

3. Vehicle according to either of the preceding claims, **characterized in that** the carriage is provided with a connection interface to the pull cable (C1).

4. Vehicle according to any of the preceding claims, **characterized in that** the vehicle further includes a cabin (11) and a pivot connection (12) between the cabin (11) and the cabin support (120), the pivot connection preferably being mounted under the cabin floor (11).

5. Vehicle according to claim 4, **characterized in that** it comprises a device for maintaining the position of the cabin, preferably including at least one set of one or more rotary rollers (111) intended to cooperate with at least one auxiliary rail (C2) of the facility in order to guide and correct the attitude of the cabin (11).

6. Vehicle according to any of the preceding claims, **characterized in that** said carriage (10) is provided with a buffer (101) intended, in the event of an emergency, to come into ultimate contact with a stop (B) at a lower end of the track (V).

7. Vehicle according to any of the preceding claims, **characterized in that** said shock absorber (13) is a long-stroke hydraulic cylinder, having a stroke greater than 1 m, and preferably greater than 1.8 m.

8. Vehicle according to any of the preceding claims, **characterized in that** the braking device (14) on board said carriage (10) comprises a parachute brake or a track brake.

9. Vehicle according to any of the preceding claims, **characterized in that** it includes a locking device (204) for locking the shock absorber (13) or for locking the cabin support (120) in an operational position relative to the carriage (10) as long as a trigger condition is not fulfilled, and for releasing the shock absorber (13) or the cabin support (120) when the trigger condition is fulfilled, the locking device preferably including a lock arranged directly between the carriage (10) and the cabin support (120), the locking device preferably including a lock (204) for locking a movable member (202) of the shock absorber (13) in position relative to a body (201) of the shock absorber (13), one of the two shock absorber elements consisting of the movable member (202) of the shock absorber (13), and the body (201) of the shock absorber (13) being fixed to the carriage (10) and the other of the two shock absorber elements (202, 201) being fixed to the cabin support (120).

10. Vehicle according to any of the preceding claims, **characterized in that** it includes a resetting device (206, 207) for the shock absorber (13) that is suitable for moving the cabin support (120) relative to the carriage (10) in the opposite direction to the shock absorption direction as far as the operational position.

11. Facility (T) for transporting people comprising a lower station (S1), an upper station (S2), a sloping track (V) connecting the lower station (S1) and the upper station (S2), at least one pull cable (C1), at least one stationary device for driving the pull cable, and at least one vehicle (1) which is suitable for traveling on the sloping track (V) while being pulled by the pull cable, **characterized in that** the vehicle is a transport vehicle (1) according to any of the preceding claims, the stationary drive device preferably comprising a braking system of the pull cable (C1).

12. Facility according to claim 11, **characterized in that** the transport vehicle is designed according to claim 8, and the parachute brake or track brake (14) is suitable for cooperating with a stationary braking rail of the transport facility.

13. Facility according to either claim 11 or claim 12, **characterized in that** the transport vehicle is designed at least according to claim 6, and **in that** a lower end of the track (V) is provided with a stop (B) which is suitable for coming into contact with the buffer (101) in order to ultimately stop the vehicle (1).

14. Facility according to any of claims 11 to 13, **characterized in that** the vehicle is designed at least according to either claim 4 or claim 5 and the track has a non-constant slope.

15. Facility according to claim 14, **characterized in that** the vehicle is designed according to claim 5, and the facility comprises at least one position-maintaining rail (C2) with which the set of one or more rotary rollers (111) cooperates.
